# FASCICULE DE BREVET EUROPEEN

(11) **EP 0 416 961 B1**
(45) Date de publication et mention de la délivrance du brevet: **02.12.1992**
(21) Numéro de dépôt: 90401843.9
(22) Date de dépôt: 27.06.1990
(51) Int. Cl.: E06B 9/56

(54) **Porte de manutention à rideau relevable avec applicateur contre les battements**
Rolltor mit Antischlageinrichtung
Overhead screen industrial door with a protective device against rattling

(30) Priorité: 17.08.1989 FR 8910961
(43) Date de publication de la demande: 13.03.1991
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- CH-A- 406 597
- DE-C- 949 720
- LU-A- 63 908

## Description

La présente invention concerne les portes de manutention et autres panneaux articulés pour bâtiments industriels, hangars et similaires, du type à rideau relevable, comportant un rideau souple ou articulé, le plus souvent renforcé avec des barres d'armature horizontales disposées à intervalles réguliers. Le rideau peut être enroulé à la partie supérieure de la porte, ou replié en accordéon grâce à des sangles de levage fixées à la barre inférieure, enroulables sur un arbre disposé au-dessus du rideau. Les bords du rideau et/ou les extrémités des barres d'armature peuvent être guidés en se déplaçant dans des glissières formées dans, ou par des montants latéraux qui supportent généralement une traverse horizontale supérieure supportant l'élément moteur, et notamment l'arbre d'enroulement des sangles de levage ou du rideau lui-même.

Afin que la montée et la descente du rideau puissent se faire facilement et sans frottement excessif ou risque de coincement pour le rideau, les glissières doivent être assez larges. Mais quand la porte est fermée (rideau baissé), le rideau peut battre entre les bords des glissières, ce qui fait du bruit, et peut même abîmer le rideau.

On a imaginé des systèmes qui appliquent le rideau contre un des bords de chaque glissière, comme par exemple celui qui est décrit dans le brevet français 2 548 257. Le rideau est lesté par une barre inférieure, et quand celle-ci arrive en bas, elle actionne un dispositif qui applique le rideau contre un des bords de chaque glissière, par des moyens mécaniques, ou par l'intermédiaire de relais. Ces systèmes permettent d'empêcher le rideau de battre, mais ils sont fragiles et peuvent coincer le rideau en position fermée.

Il est également connu, par le document CH-A-406 597 une glissière de guidage pour rideau, ayant en coupe une forme voisine d'un U, comportant des pièces de glissement constituées par des profilés disposés le long des bords des parois de la glissière, ayant en coupe un pied encastré dasn la paroi de la glissière, et un bourrelet orienté vers le centre de la glissière, relié au pied par une partie souple.

La présente invention a pour but de fournir un dispositif simple, bon marché, efficace et sûr.

L'invention a donc pour objet une porte de manutention à rideau relevable, le rideau pouvant être renforcé par des barres d'armature horizontales, comportant sur les côtés du rideau deux montant latéraux verticaux dans lesquels sont formées des glissières verticales, les glissières comportant deux parois latérales parallèles en vis à vis entre lesquelles se déplacent les bords du rideau, le cas échéant les extrémités des barres d'armature, l'écartement des glissières étant sensiblement supérieur à l'épaisseur du rideau, le cas échéant des barres d'armature, des moyens étant prévus pour appliquer dans chaque glissière le bord du rideau contre une des parois latérales de la glissière, caractérisée en ce que la porte comporte au moins un applicateur constitué par un élément de forme allongé disposé horizontalement entre les parois latérales d'une glissière, chaque applicateur étant maintenu élastiquement en position horizontale par une articulation élastique à débattement dans un plan vertical perpendiculaire aux plans des glissières, l'articulation étant placée à une extrémité dudit applicateur et au voisinage d'une des parois latérales, l'autre extrémité de l'applicateur étant à une distance de l'autre paroi latérale de la glissière sensiblement égale à l'épaisseur du rideau, le cas échéant d'une barre d'armature.

Quand le rideau est descendu, l'applicateur le maintient donc plaqué sur une paroi latérale de la glissière. Quand le rideau est en mouvement, il entraîne l'applicateur dans le sens de son mouvement en dehors de la position d'équilibre. Du fait de la souplesse élastique de sa fixation, l'applicateur reste pendant le mouvement du rideau en position effacée et il ne gène pas le mouvement du rideau. Dès que le rideau s'arrête, l'applicateur reprend sa place en position d'équilibre, horizontalement.

Si le rideau est renforcé par des éléments rigides, panneaux ou barres d'armature, les applicateurs sont placés aux niveaux de ces éléments quand le rideau est en position descendue ou fermée. Si les armatures sont des barres, l'extrémité libre de chaque applicateur peut être formée avec un creux de façon à épouser le relief de la barre d'armature.

D'autres caractéristiques et avantages de l'invention apparaîtront au cours de la description suivante, donnée à titre d'exemple non limitatif, en regard des dessins ci-joints, et qui fera mieux comprendre comment l'invention peut être réalisée.

Sur les dessins,
la figure 1 est une vue en élévation partielle d'une glissière vue dans le plan du rideau, avec en coupe un rideau muni de barres d'armature, et un applicateur en position de repos,
la figure 2 est une vue analogue à la figure 1, pendant le mouvement ascendant du rideau, et
la figure 3 est une vue analogue à la figure 2 pendant le mouvement descendant du rideau.

L'invention va être décrite en se référant à titre d'exemple non limitatif à un rideau souple relevable 1 muni à intervalles réguliers de barres d'armature horizontales 2. Le rideau peut être à enroulement ou à pliage en accordéon à la partie supérieure. Il coulisse dans des glissières comprenant deux parois latérales 3A et 3B dont l'écart est nettement supérieur à l'épaisseur des barres 2 d'armature.

Pour empêcher le rideau de battre contre les parois des glissières, on utilise selon la présente invention des applicateurs 4 (dont un seul est représenté sur la ligure 1) disposés aux niveaux des barres d'armature quand le rideau est descendu. L'applicateur comporte une partie longiforme 5 et une articulation élastique 6. La partie longiforme peut être en tout matériau convenable, de préférence peu sonore, bois, matière plastique, caoutchouc, éventuellement avec des alvéoles 7 pour réduire son poids et son inertie. L'articulation élastique a pour fonction de maintenir l'applicateur en position horizontale, quand aucune force n'agit sur lui. Ce peut être, comme représenté schématiquement, une charnière double action comme celles qui sont utilisées sur les portes battant dans les deux sens, à rappel élastique.

L'articulation peut aussi être constituée par une lame élastique, un morceau de ressort à boudin, etc.

L'articulation est fixée à une paroi latérale 3B de la glissière, et l'extrémité libre opposée 4A de l'applicateur est située, en position de repos, à une distance de l'autre paroi latérale 3A de la glissière, qui est sensiblement égale à l'épaisseur d'une barre d'armature.

Dans le cas où l'applicateur 4 est situé au niveau d'une barre d'armature, son extrémité libre 4A peut présenter une concavité adaptée au prolil de la barre.

Pendant les mouvements du rideau, l'applicateur se déplace grâce à sa charnière élastique, et ne s'oppose pas au passage des barres. Quand le rideau monte (figure 2) au démarrage, la barre soulève le rebord supérieur de la cavité d'extrémité de l'applicateur. Puis, quand la barre s'est échappée, l'applicateur retombe en position horizontale jusqu'à ce que la barre suivante le soulève pour pouvoir passer. La descente se produit de la même façon. Quand une barre se présente sur un applicateur, elle le repousse vers le bas, par déformation ou pliage de la charnière élastique. Après passage d'une barre, la charnière élastique relève l'applicateur jusqu'à l'arrivée de la barre suivante.

L'extrémité libre 4A de l'applicateur doit avoir une hauteur (verticalement, perpendiculairement à sa longueur) limitée, pour éviter un coincement, par rotation autour de la charnière. L'autre extrémité, du côté de la charnière, doit aussi avoir une hauteur limitée pour laisser suffisamment libre le débattement de la charnière. Il en résulte une forme générale dite allongée, due à ces conditions. Pour le reste, la forme peut bien être quelconque.

Afin de protéger la charnière de la poussière et d'éviter le risque de détérioration ou de pincement du rideau sur les charnières, celles-ci peuvent être protégées par un soufflet 8 (représenté en coupe en pointillés sur la figure 1). Ce soufflet laisse libre les mouvements de l'applicateur.

## Revendications

1. Porte de manutention à rideau relevable (1), le rideau pouvant être renforcé par des barres d'armature horizontales (2), comportant sur les côtés du rideau deux montant latéraux verticaux dans lesquels sont formées des glissières verticales, les glissières comportant deux parois latérales (3A, 3B) parallèles en vis à vis entre lesquelles se déplacent les bords du rideau, le cas échéant les extrémités des barres d'armature, l'écartement des glissières étant sensiblement supérieur à l'épaisseur du rideau, le cas échéant des barres d'armature, des moyens étant prévus pour appliquer dans chaque glissière le bord du rideau contre une des parois latérales de la glissière, caractérisée en ce que la porte comporte au moins un applicateur (4) constitué par un élément de forme allongé disposé horizontalement entre les parois latérales d'une glissière, chaque applicateur étant maintenu élastiquement en position horizontale par une articulation élastique (6) à débattement dans un plan vertical perpendiculaire aux plans des glissières, l'articulation étant placée à une extrémité dudit applicateur et au voisinage d'une des parois latérales (3B), l'autre extrémité de l'applicateur étant à une distance de l'autre paroi latérale (3A) de la glissière sensiblement égale à l'épaisseur du rideau, le cas échéant d'une barre d'armature.

2. Porte selon la revendication 1, caractérisée en ce que l'extrémité libre (4A) de l'applicateur est formée avec un creux adapté à épouser le contour d'une barre d'armature de rideau.

3. Porte selon une des revendications 1 ou 2, caractérisée en ce que la charnière élastique (6) est du type charnière à double action.

4. Porte selon une des revendications précédentes, caractérisée en ce que la charnière élastique (6) est enveloppée par un soufflet (8) de protection.

## Patentansprüche

1. Verladetür mit hochziehbarem Vorhang (1), wobei der Vorhang durch waagrechte Armierungsstangen (2) verstärkt sein kann, die auf den Seiten des Vorhangs zwei senkrechte seitliche Türpfosten aufweist, in denen senkrechte Gleitschienen ausgebildet sind, wobei die Gleitschienen zwei parallele, sich gegenüberliegende Seitenwände (3A, 3B) aufweisen, zwischen denen sich die Ränder des Vorhangs, gegebenenfalls die Enden der Armierungsstangen, bewegen, wobei der Zwischenraum der Gleitschienen wesentlich größer als die Dicke des Vorhangs, ggfs. der Armierungsstangen ist, wobei Mittel vorgesehen sind, um in jeder Gleitschiene den Rand des Vorhangs gegen eine der Seitenwände der Gleitschiene zu drücken, dadurch gekennzeichnet, daß die Tür mindestens einen Anleger (4) aufweist, der aus einem länglichen Element besteht, das waagrecht zwischen den Seitenwänden einer Gleitschiene angeordnet ist, wobei jeder Anleger von einem elastischen Gelenk (6), das in einer senkrechten Ebene lotrecht zu den Ebenen der Gleitschienen beweglich ist, elastisch in waagrechter Stellung gehalten wird, wobei das Gelenk an einem Ende dieses Anlegers und in der Nähe einer der Seitenwände (3B) angeordnet ist, während das andere Ende des Anlegers sich in einem Abstand zur anderen Seitenwand (3A) der Gleitschiene im wesentlichen gleich der Dicke des Vorhangs, ggfs. einer Armierungsstange, befindet.

2. Tür nach Anspruch 1, dadurch gekennzeichnet, daß das freie Ende (4A) des Anlegers ausgehöhlt ist, um sich dem Umriß einer Vorhang-Armierungsstange anzupassen.

3. Tür nach einem der Ansprüche 1 oder 2, dadurch gekennzeichnet, daß das elastische Scharnier (6) ein Scharnier mit doppelter Wirkung ist.

4. Tür nach einem der vorhergehenden Ansprüche, dadurch gekennzeichnet, daß das elastische Scharnier (6) von einer Schutzmanschette (8) umgeben ist.

## Claims

1. A goods-handling door with raisable curtain (1), where said curtain can be stiffened by horizontal reinforcing bars (2), including on the sides of the curtain lateral vertical uprights in which are formed vertical slideways comprising two opposite parallel side walls (3A, 3B) between which move the edges of the curtain, eventually the ends of the reinforcing bars, the opening of the slideway being substantially larger than the thickness of the curtain, eventually than the thickness of the reinforcing bars, means being provided in each slideway for thrusting the edge of the curtain against of the sidewall of the slideway, characterized in that the door comprises at least one applicator (4) constituted by an elongate element disposed horizontally between the side walls of one slideway, each applicator being resiliently held in a horizontal position by a resilient hinge (6) moving in a vertical plane perpendicular to the plane of the slideway, the hinge being disposed at one end of said applicator and near one side wall (3B), the other end of said applicator being at a distance of the other side wall (3A) of said slideway substantially equal to the thickness of the curtain, eventually to the thickness of a reinforcing bar.

2. A goods-handling door according to claim 1, wherein the free end (4A) of the applicator is formed with a hollow adapted to match the outline of a curtain reinforcing bar.

3. A goods-handling door acccording to one of claims 1 or 2, wherein the resilient hinge (6) is of the double-acting hinge type.

4. A goods-handling door according to one of the preceding claims, wherein the resilient hinge (6) is enclosed in a protective bellows (8).
